# EUROPÄISCHE PATENTSCHRIFT

(11) **EP 3 909 557 B1**
(45) Veröffentlichungstag und Bekanntmachung des Hinweises auf die Patenterteilung: **19.06.2024**
(21) Anmeldenummer: 20185620.0
(22) Anmeldetag: 14.07.2020
(51) Int. Cl.: A61H 1/02

(54) **DEHNUNGSGERÄT FÜR DEHNÜBUNGEN**
STRETCHING DEVICE FOR STRETCHING EXERCISES
APPAREIL D'ÉTIREMENT POUR EXERCICES D'ÉTIREMENT

(30) Priorität: 13.05.2020 DE 202020102682 U
(43) Veröffentlichungstag der Anmeldung: 17.11.2021
(73) Patentinhaber: Trenkle & Trenkle GbR, 87459 Pfronten (DE)
(72) Erfinder: Trenkle, Kilian, 87459 Pfronten (DE)
(74) Vertreter: Charrier Rapp & Liebau

(56) Entgegenhaltungen:
- DE-U1-202014 005 212
- US-A- 3 119 614
- US-A1- 2018 318 631

## Beschreibung

Die Erfindung betrifft ein Dehnungsgerät für Dehnübungen nach dem Oberbegriff des Anspruchs 1.

Aus der US 3 119 614 A ist ein Übungsgerät zur Durchführung isometrischer Kontraktionen bekannt. Dieses weist ein als Griffteil geeignetes erstes stabförmiges Halteteil und ein als Fußteil geeignetes zweites stabförmiges Halteteil auf. Die beiden Halteteile sind durch ein als Verbindungsgurt ausgebildetes Verbindungsteil mit mehreren nebeneinander abgeordneten schlaufenförmigen Aufnahmen miteinander verbunden. Die schlaufenförmigen Aufnahmen sind derart ausgeführt, dass die beiden stabförmigen Halteteile eingesteckt werden können.

Ein weiteres Dehnungsgerät ist aus der US 2009/0192022 bekannt. Dort sind ein als Aufstandsplatte ausgebildetes Fußteil und ein als Griffstange ausgebildetes Griffteil über ein als Verbindungsseil ausgeführtes Verbindungselement miteinander verbunden. Das eine Ende des Verbindungsseils ist über einen Knoten fest mit dem Fußteil verbunden, während das andere Ende des Verbindungsseils so mit dem Griffteil verbunden ist, dass es durch Drehung des Griffteils auf diesem aufgerollt und somit der Abstand zwischen dem Fußteil und dem Griffteil eingestellt werden kann. Dadurch ist der Abstand zwischen dem Fußteil und den Griffteil veränderbar. Allerdings muss der Zug auf das Verbindungsseil zur Vermeidung eines Abrollens permanent aufrechterhalten werden, was zu einer entsprechenden Anstrengung der Armmuskulatur führt. Außerdem kann sich das Verbindungsseil bei Loslassen des Griffteils leicht wieder abwickeln, so dass das Verbindungsseil wieder aufgewickelt bzw. der Abstand wieder neu eingestellt werden muss.

Aufgabe der Erfindung ist es, ein kostengünstiges und einfach herstellbares Dehnungsgerät zu schaffen, das verbesserte Einstellmöglichkeiten aufweist.

Diese Aufgabe wird durch ein Dehnungsgerät mit den Merkmalen des Anspruchs 1 gelöst. Vorteilhafte Ausgestaltungen der Erfindung sind in den Unteransprüchen angegeben.

Bei dem erfindungsgemäßen Dehnungsgerät ist das für die Verbindung von Fußteil und Griffteil vorgesehene Verbindungselement als Verbindungsgurt mit mehreren nebeneinander angeordneten schlaufenförmigen Aufnahmen zum Einstecken des Fußteils und/oder des Griffteils ausgebildet. Das Griffteil und das Fußteil können so je nach Bedarf an verschiedenen Stellen des Verbindungsgurts eingesetzt und damit der Abstand zwischen dem Fußteil und dem Griffteil eingestellt werden. Der gewählte Abstand bleibt auch dann erhalten, wenn der Zug auf den Verbindungsgurt nachlässt. Um ein Aufwickeln des Verbindungsgurts auf das Griffteil zur weiteren Einstellung zu ermöglichen, ist das Griffteil z.B. durch eine Schraubverbindung fest mit dem Verbindungsgurt verbunden. Dadurch kann eine Drehung des Griffteils relativ zum Verbindungsgurt beim Aufrollen vermieden werden. Mit dem Dehnungsgerät können z.B. Dehnungsübungen im Sitzen durchgeführt werden, indem man sich mit den Fußsohlen auf dem Fußteil abstützt und mit dem Griffteil einen Zug gegen das mit den Füßen abgestützte Fußteil ausübt. Durch den festen Widerstand kann die Zugkraft auf die Beinrückseiten übertragen werden. Auch der Oberkörper kann durch das Ziehen am Griffteil aufgerichtet werden, was zur Haltungsverbesserung beiträgt. Da das Dehnungsgerät einfach aufgebaut ist und aus nur wenigen Teilen besteht, kann es auch einfach und kostengünstig gefertigt werden. Es ist auch leicht verstaubar und kann somit auch auf Reisen problemlos mitgenommen werden.

In einer besonders vorteilhaften Ausgestaltung kann der Verbindungsgurt aus einem einzigen Gurtstück mit übereinanderliegenden Gurtlagen gebildet sein. Das Gurtstück mit den übereinanderliegenden Gurtlagen kann zur Bildung zweier endseitiger Schlaufen gefaltet und die Enden des Gurtstücks können an einem Verbindungbereich miteinander vernäht sein. Die schlaufenförmigen Aufnahmen in dem Verbindungsgurt sind zweckmäßigerweise durch Verbindungsnähte zwischen den Gurtlagen gebildet.

Das Fußteil und das Griffteil sind zweckmäßigerweise stabförmig ausgebildet und können identisch ausgeführt sein. In einer weiteren zweckmäßigen Ausführungsform weisen das Fußteil und das Griffteil einen schlankeren mittleren Bereich und äußere Griff- bzw. Abstützbereiche auf. Die Abmessungen der äußeren Griff- bzw. Abstützbereiche sind so gewählt, dass das Fußteil und das Griffteil mit Kraft in die Aufnahmen des Verbindungsgurts eingesteckt bzw. aus diesen herausgezogen werden muss. Über den schlankeren mittleren Bereich sind das Fußteil und das Griffteil drehbar aber gegen Herausfallen gesichert an dem Verbindungsgurt gehalten. Um das Einsetzen des Fußteils und des Griffteils in die Aufnahmen zu erleichtern, können die Griff- bzw. Abstützbereiche leicht konisch ausgebildet sein.

Um ein Abrutschen der Hände und Füße von dem Griff- bzw. Fußteil zu vermeiden, können die Griff- bzw. Abstützbereiche mit einer rutschfesten Oberfläche versehen sein.

Das Fußteil und das Griffteil sind vorzugsweise aus Holz hergestellt. Sie können aber auch aus Kunststoff oder einem anderen geeigneten Material hergestellt sein.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein erfindungsgemäßes Dehnungsgerät in einer ersten Gebrauchsstellung;
- **Figur 2**: das Dehnungsgerät von Figur 1 in einer zweiten Gebrauchsstellung;
- **Figur 3**: das Dehnungsgerät von Figur 1 in einer dritten Gebrauchsstellung;
- **Figur 4**: das Dehnungsgerät von Figur 1 mit demontierten Fußteil und
- **Figur 5**: das Dehnungsgerät von Figur 1 mit demontierten Griffteil.

Das in den Figuren 1 bis 5 in verschiedenen Gebrauchsstellungen gezeigte Dehnungsgerät zur Durchführung von Dehnungsübungen enthält ein Fußteil 1, ein Griffteil 2 und einen flexiblen, nicht elastischen Verbindungsgurt 3, durch den das Fußteil 1 und das Griffteil 2 miteinander verbunden sind. Der Verbindungsgurt 3 weist mehrere nebeneinander angeordnete, schlaufenförmige Aufnahmen 4 zum Einsetzen des Fußteils 1 und des Griffteils 2 auf. Die schlaufenförmigen Aufnahmen 4 sind voneinander beabstandet und derart ausgebildet, dass das Fußteil 1 oder das Griffteil 2 in diese eingesteckt und darin gehalten werden können. So können z.B. sowohl das Fußteil 1 als auch das Griffteil 2 an verschiedenen unterschiedlichen Stellen des Verbindungsgurts eingesetzt und somit der Abstand zwischen dem Fußteil 1 und dem Griffteil 2 eingestellt werden.

In dem gezeigten Ausführungsbeispiel besteht das als Verbindungsgurt ausgeführte Verbindungselement 3 aus einem einzigen Gurtstück, das mit übereinanderliegenden Gurtlagen 4 und 5 zur Bildung zweier endseitiger Schlaufen 6 und 7 gefaltet ist und dessen Enden an einem Verbindungbereich 9 neben der Schlaufe 7 miteinander vernäht sind. Durch Verbindungsnähte 10 zwischen den beiden Gurtlagen 6 und 7 werden die schlaufenförmigen Aufnahmen 4 gebildet.

Das Fußteil 1 und auch das Griffteil 2 sind stabförmig vorzugsweise aus einem Rundprofil hergestellt und bestehen bevorzugt aus Holz. Das Fußteil 1 und das Griffteil 2 können aber anstelle eines runden Querschnitts auch einen unrunden Querschnitt aufweisen und aus Kunststoff oder einem anderen geeigneten Material hergestellt sein.

Wie aus den Figuren 4 und 5 hervorgeht, sind das Fußteil 1 und das Griffteil 2 in der gezeigten Ausführung identisch ausgebildet und weisen einen schlankeren mittleren Bereich 11 und äußere Griff- bzw. Abstützbereiche 12 auf. Der Durchmesser der ersten Schlaufe 7 ist so gewählt, dass das Griffteil 2 mit Kraft in die Schlaufe 7 eingesteckt bzw. aus dieser herausgezogen werden muss. Somit wird ein Herausfallen des Griffteils 2 beim Transportieren des Übungsgeräts verhindert. Die weiteren schlaufenförmigen Aufnahmen 4 sind etwas größer gestaltet, so dass ein Wechsel zwischen den Aufnahmen ohne großen Kraftaufwand einfach durchgeführt werden kann. Da bei Dehnübungen häufig der Abstand zwischen dem Fußteil 1 und dem Griffteil 2 verändert werden muss, kann dadurch die Handhabung vereinfacht werden.

Über den schlankeren mittleren Bereich 11 sind das Fußteil 1 und das Griffteil 2 drehbar aber gegen Herausfallen gesichert an dem Verbindungsgurt 3 gehalten. Um das Einsetzen des Fußteils 1 und des Griffteils 2 in die Aufnahmen zu erleichtern, können die Griff- bzw. Abstützbereiche 12 leicht konisch ausgebildet sein. Zur Vermeidung eines Abrutschens der Hände bzw. Füße können die Griff- bzw. Haltebereiche außerdem mit einer rutschfesten Oberfläche versehen sein. Bei der Oberfläche kann es sich um eine spezielle Beschichtung, einen Überzug oder einen aufgerauten oder anderweitig bearbeiteten Bereich handeln.

Aus den Figuren 1 bis 5 ist ersichtlich, dass sowohl das Fußteil 1 als auch das Griffteil 2 nicht nur in die beiden Schlaufen 7 und 8 an den Enden des Verbindungsgurts 3, sondern in beliebige Aufnahmen 4 zwischen den beiden Schlaufen 7 und 8 eingesetzt werden können. Dadurch kann der Abstand zwischen dem Fußteil 1 und dem Griffteil 2 einfach verändert und an die j eweiligen Bedürfnisse angepasst werden.

Mit dem vorstehend beschriebenen Dehnungsgerät können z.B. Dehnungsübungen im Sitzen durchgeführt werden. Hierzu stützt man sich mit den Fußsohlen auf dem Fußteil 1, greift das Griffteil 2 mit beiden Händen und übt mit dem Griffteil 2 einen Zug gegen das über die Füße abgestützte Fußteil 1 aus. Dadurch können Dehnübungen mit einem voreingestellten, jedoch bei Bedarf einfach veränderbaren Abstand zwischen Fußteil und Griffteil durchgeführt werden.

Wie aus Figur 3 hervorgeht kann der Abstand zwischen dem Fußteil 1 und dem Griffteil 2 auch noch zusätzlich dadurch verändert werden, dass der Verbindunggurt 3 durch Aufwickeln des Verbindungsgurts 3 am Griffteil 2 durch Drehen des Griffteils 2 verkürzt bzw. durch Abwickeln wieder verlängert wird. Um eine Drehung des Griffteils 2 innerhalb der Aufnahme 4 des Verbindungsgurts 3 zu verhindern und somit ein Aufrollen zu erleichtern, ist es allerdings zweckmäßig, wenn der Verbindungsgurt 3 z.B. durch Schrauben fest mit dem Griffteil 2 verbunden ist.

## Patentansprüche

1. Dehnungsgerät für Dehnübungen mit einem Fußteil (1), einem Griffteil (2) und einem flexiblen, nicht elastischen Verbindungselement (3) zur Verbindung des Fußteils (1) mit dem Griffteil (2), wobei das Verbindungselement als Verbindungsgurt (3) mit mehreren nebeneinander angeordneten schlaufenförmigen Aufnahmen (4) zum Einstecken des Fußteils (1) und des Griffteils (2) ausgebildet ist, **dadurch gekennzeichnet, dass** das Griffteil (2) fest mit dem Verbindungsgurt (3) verbunden ist, um durch Auf- und Abwickeln des Verbindungsgurts (3) den Abstand zwischen dem Fußteil (1) und dem Griffteil (2) noch zusätzlich verändern zu können.

2. Dehnungsgerät nach Anspruch 1, **dadurch gekennzeichnet, dass** der Verbindungsgurt (3) aus einem einzigen Gurtstück mit übereinanderliegenden Gurtlagen (5, 6) gebildet ist.

3. Dehnungsgerät nach Anspruch 2, **dadurch gekennzeichnet, dass** das Gurtstück mit den übereinanderliegenden Gurtlagen (5, 6) zur Bildung zweier endseitiger Schlaufen (7, 8) gefaltet ist und die Enden des Gurtstücks an einem Verbindungbereich (9) miteinander vernäht sind.

4. Dehnungsgerät nach Anspruch 2 oder 3, **dadurch gekennzeichnet, dass** die Aufnahmen (4) durch Verbindungsnähte (10) zwischen den Gurtlagen (5,6) gebildet sind.

5. Dehnungsgerät nach einem der vorhergehenden Ansprüche, **dadurch gekennzeichnet, dass** das Fußteil (1) und das Griffteil (2) stabförmig ausgebildet sind.

6. Dehnungsgerät nach einem der vorhergehenden Ansprüche, **dadurch gekennzeichnet, dass** das Fußteil (1) und das Griffteil (2) einen schlankeren mittleren Bereich (11) und äußere Griff- bzw. Abstützbereiche (12) aufweisen.

7. Dehnungsgerät nach Anspruch 6, **dadurch gekennzeichnet, dass** die Griff- bzw. Abstützbereiche (12) leicht konisch ausgebildet sind.

8. Dehnungsgerät nach Anspruch 6 oder 7, **dadurch gekennzeichnet, dass** die Griff- bzw. Abstützbereiche (12) mit einer rutschfesten Oberfläche versehen sind.

9. Dehnungsgerät nach einem der vorhergehenden Ansprüche, **dadurch gekennzeichnet, dass** das Fußteil (1) und das Griffteil (2) aus Holz, Kunststoff oder einem anderen geeigneten Material bestehen.

## Claims

1. Stretching device for stretching exercises, having a foot part (1), a grip part (2) and a flexible, non-elastic connecting element (3) for connecting the foot part (1) to the grip part (2), wherein the connecting element is configured as a connecting strap (3) with several loop-shaped receptacles (4) arranged next to one another for inserting the foot part (1) and the grip part (2), **characterized in that** the grip part (2) is firmly connected to the connecting strap (3) in order to be able to additionally change the distance between the foot part (1) and the grip part (2) by winding and unwinding the connecting strap (3).

2. Stretching device according to claim 1, **characterized in that** the connecting strap (3) is formed from a single strap piece with superimposed strap layers (5, 6).

3. Stretching device according to claim 2, **characterized in that** the strap piece with the superimposed strap layers (5, 6) is folded to form two loops (7, 8) at the ends and the ends of the strap piece are sewn together at a connecting area (9).

4. Stretching device according to claim 2 or 3, **characterized in that** the receptacles (4) are formed by connecting seams (10) between the strap layers (5, 6).

5. Stretching device according to one of the preceding claims, **characterized in that** the foot part (1) and the grip part (2) are rod-shaped.

6. Stretching device according to one of the preceding claims, **characterized in that** the foot part (1) and the grip part (2) have a slimmer central region (11) and outer grip or support regions (12).

7. Stretching device according to claim 6, **characterized in that** the grip or support regions (12) are slightly conical.

8. Stretching device according to claim 6 or 7, **characterized in that** the grip or support regions (12) are provided with an anti-slip surface.

9. Stretching device according to one of the preceding claims, **characterized in that** the foot part (1) and the grip part (2) are made of wood, plastic or another suitable material.

## Revendications

1. Appareil d'étirement pour exercices d'étirement avec une partie de pied (1), une partie de préhension (2) et un élément de liaison (3) flexible et non élastique pour une liaison de la partie de pied (1) avec la partie de préhension (2), dans lequel l'élément de liaison est conçu en tant que sangle de liaison (3) avec plusieurs logements (4) en forme de boucle agencés les uns à côté des autres pour l'insertion de la partie de pied (1) et de la partie de préhension (2), **caractérisé en ce que** la partie de préhension (2) est solidement reliée à la sangle de liaison (3) pour pouvoir modifier encore davantage la distance entre la partie de pied (1) et la partie de préhension (2) par enroulement et déroulement de la sangle de liaison (3).

2. Appareil d'étirement selon la revendication 1, **caractérisé en ce que** la sangle de liaison (3) est formée d'une unique pièce de sangle avec des positions de sangle (5, 6) superposées.

3. Appareil d'étirement selon la revendication 2, **caractérisé en ce que** la pièce de sangle avec les positions de sangle (5, 6) superposées est pliée pour la formation de deux boucles (7, 8) du côté des extrémités et les extrémités de la pièce de sangle sont cousues ensemble contre une zone de liaison (9).

4. Appareil d'étirement selon la revendication 2 ou 3, **caractérisé en ce que** les logements (4) sont formés par des coutures de liaison (10) entre les positions de sangle (5, 6).

5. Appareil d'étirement selon l'une des revendications précédentes, **caractérisé en ce que** la partie de pied (1) et la partie de préhension (2) sont conçues en forme de barre.

6. Appareil d'étirement selon l'une des revendications précédentes, **caractérisé en ce que** la partie de pied (1) et la partie de préhension (2) présentent une zone centrale (11) plus mince et des zones de préhension ou d'appui (12) extérieures.

7. Appareil d'étirement selon la revendication 6, **caractérisé en ce que** les zones de préhension ou d'appui (12) sont conçues de façon légèrement conique.

8. Appareil d'étirement selon la revendication 6 ou 7, **caractérisé en ce que** les zones de préhension ou d'appui (12) sont dotées d'une surface antidérapante.

9. Appareil d'étirement selon l'une des revendications précédentes, **caractérisé en ce que** la partie de pied (1) et la partie de préhension (2) se composent de bois, de matière plastique ou d'un autre matériau approprié.
